# EUROPÄISCHE PATENTSCHRIFT

(11) **EP 0 571 319 B1**
(45) Veröffentlichungstag und Bekanntmachung des Hinweises auf die Patenterteilung: **12.06.1996**
(21) Anmeldenummer: 93810227.4
(22) Anmeldetag: 30.03.1993
(51) Int. Cl.: H01F 38/28, H02M 5/12

(54) **Stabkern-Stromwandler**
Bar core current transformer
Transformateur du courant avec un noyau en forme de baguette

(30) Priorität: 03.04.1992 CH 1101/92
(43) Veröffentlichungstag der Anmeldung: 24.11.1993
(73) Patentinhaber: MOSER-GLASER & CO. AG, CH-4132 Muttenz (CH)
(72) Erfinder: Kull, Ulrich, CH-4051 Basel (DE); Friedrich, Max, CH-4132 Muttenz (DE)
(74) Vertreter: Eschmann, Heinz

(56) Entgegenhaltungen:
- CH-A- 568 646
- US-A- 4 032 837
- US-A- 4 060 759

## Beschreibung

Gegenstand der vorliegenden Erfindung ist eine Strommessvorrichtung zur proportionalen Umwandlung eines Primärstromes auf Hochspannungsebene in einen reduzierten Sekundärstrom nach dem Induktionsprinzip. Die Strommessvorrichtung wird bevorzugt zu Schutz- und Messzwecken eingesetzt.

Bekannt sind Strommessvorrichtungen für Wechselstrom, bei welchen der zu messende Strom eine Wicklung durchfliesst und eine Übertragung auf eine zweite Wicklung erfolgt, über deren an die Wicklung angeschlossene Messgeräte eine Messung des Stromabbildes stattfindet. Üblicherweise sind die beiden Wicklungen konzentrisch auf einem geschlossenen Eisenkern angeordnet. Die Figuren 1a und 1b zeigen zwei Beispiele von typischerweise nach dem Stand der Technik verwendeten Anordnungen. In Figur la ist ein geschlossener Eisenkern mit seiner Sekundärwicklung 1 mit der Hochspannungswicklung 2 verkettet. Ähnlich sind bei einem in Figur 1b gezeigten Schleifenwandler der Kern mit Sekundärwicklung 3 und die Hochspannungswicklung 4 miteinander verkettet.

Typisch für diese Konzeption ist der Umstand, dass der Eisenkern, wie in CH-A-568 646 dargestellt, eine der beiden Wicklungen tragend, die zweite Wicklung - oder wenn diese nur aus einem Leiter besteht, diesen Leiter - umfasst.

Dieser Umstand ist für manche Anwendungen, wie zum Beispiel die Einführung einer Hochspannungsisolation zwischen die beiden Wicklungen und deren Zu- beziehungsweise Ableitungen, sehr ungünstig, weil sich durch die kettengliederartige gegenseitige Umfassung der beiden Wicklungen und ihres Kernes wesentliche Schwierigkeiten bei der Isolationsgestaltung ergeben.

Weiter ist bei bestehenden Ausführungen in der unbewickelten Kernzone ein Fluss vorhanden, welcher den gesamten Spannungsverbrauch im Sekundärkreis deckt, während der Fluss in der Wicklungszone des Kernes einen reduzierten Wert besitzt, da er vom Streufluss der Wicklung zum Teil aufgehoben wird.

Es gibt Ausführungen, bei denen der gesamte Kern - üblicherweise ein Ringkern - bewickelt ist, so dass Flusshomogenität über die ganze Kernpartie gegeben ist. Die geometrische Verkettung mit ihren oben beschriebenen Nachteilen bleibt jedoch auch hier bestehen.

Die Erfindung beruht in erster Linie auf einer neuartigen Anordnungsweise der verwendeten Bauteile. Sie ist im unabhängigen Patentanspruch 1 definiert; bevorzugte Ausführungsformen ergeben sich aus den abhängigen Patentansprüchen.

Demgemäss ist die Primärwicklung in einem Abstand, der zur Einführung einer Hochspannungsisolation vorhanden ist, um die Sekundärwicklung mit gestrecktem Eisenkern angeordnet. Sekundärwicklung und Kern befinden sich in einem geerdeten, elektrisch leitenden Rohr, in welchem die Ableitungen der Sekundärwicklung zur Erde geführt sind. Der Eisenkern ist vorzugsweise so dimensioniert, dass sich über seine ganze Erstreckung ein Reduktionseffekt durch den Streufluss für den magnetischen Kraftfluss im Kern ergibt.

Mit diesem Aufbau wird die oben erwähnte, für manche Anwendungsgebiete sehr ungünstige geometrische gegenseitige Umschlingung von Kern und Wicklungen vermieden. Wie in Figur 2 schematisch dargestellt, sind erfindungsgemäss der Kern mit der einen Wicklung 5 und die andere Wicklung 6 Gebilde, welche völlig voneinander getrennt sind und sich an keiner Stelle gegenseitig umfassen oder überschneiden.

Im folgenden soll die Erfindung unter Bezugnahme auf die beiliegenden Zeichnungen anhand eines Ausführungsbeispiels verdeutlicht werden, bei welchem die Vorteile des neuen Prinzips besonders augenfällig sind.
Fig. la und 1b zeigen schematisch zwei typischerweise nach dem Stand der Technik verwendeten Anordnungen von Kern, Sekundär- und Primärwicklung;
Fig. 2 ist eine schematische Darstellung einer erfindungsgemässen Anordnung von Kern, Sekundär- und Primärwicklung;
Fig. 3 zeigt ein Ausführungsbeispiel der Erfindung in Seitenansicht;
Fig. 4 zeigt eine Zusammenschaltung zu einer Kaskade;
Fig. 5 ist ein Schema eines Sekundärkreises mit Relais- und Messanschluss;
Fig. 6 zeigt den Messanschluss mit Kompensationsschaltung;
Fig. 7 gibt ein Schema zur Kompensation einer für die Winkelfehlerkorrektur eingesetzten Induktivität;
Fig. 8 zeigt die Anordnung zusätzlicher Elemente aus magnetischem Werkstoff;
Fig. 9 zeigt eine Anordnung mit verschachtelter Primär- und Sekundärwicklung; und
Fig. 10 erläutert die Möglichkeit, Hochspannungs- und Niederspannungswicklung zu vertauschen.

In Figur 3 ist ein Ausführungsbeispiel einer erfindungsgemässen Strommessvorrichtung für das Hochspannungsgebiet dargestellt. Der Aktivteil des Stromwandlers besteht aus einer Primärwicklung 7 aus einem Leitermaterial wie beispielsweise Kupfer oder Aluminium, die in einer oder mehreren Windungen um einen Isolierkörper 10 herumgeführt ist, und aus einer Sekundärwicklung 8 aus einem Leitermaterial wie beispielsweise Kupfer, welche als Spule mit einer der gewünschten Stromübersetzung entsprechenden Windungszahl über einen Stabkern 9 aus laminiertem ferromagnetischem Material wie beispielsweise kornorientiertem Siliziumeisen geschoben ist und mit diesem zusammen auf der Höhe der Primärwicklung in einem elektrisch leitfähigen, an Erde liegenden Rohr 12, in welchem die Ableitungen der Sekundärwicklung zur Erde führen, angeordnet ist.

Der Isolierkörper 10 ist ähnlich einer Hochspannungsdurchführung mit kapazitiven, leitenden Belägen zur Steuerung des elektrischen Feldes versehen und im Falle der Freiluftanwendung mit Schirmen aus geeignetem Material wie beispielsweise Porzellan oder Silikonkautschuk umgeben, wobei das obere Ende im Bereich des aktiven Wandlerteils aussen als Hochspannungselektrode ausgebildet und nach oben geschlossen ist. Dies erlaubt auch durch Abgriff (11) der Spannung an einem (12a) der kapazitiven Zwischenbeläge, welcher dem Rohr 12 unmittelbar gegenüberliegt, in Erdnähe die gleichzeitige Kombination dieses induktiven Stabkern-Stromwandlers mit einem kapazitiven Spannungswandler. Die leitenden Steuerbeläge und Elektroden sowie das Stützrohr sind so ausgebildet, dass sie im Bereich des aktiven Teils des Stromwandlers keine Kurzschlusswindung bilden.

Zusätzlich zu den aktiven Elementen zur Strom- und Spannungsumformung werden am geerdeten Ende des Stützrohres noch die Kompensationseinrichtungen aus bekannten induktiven, kapazitiven und ohmschen Schaltelementen angeordnet, welche gegebenenfalls zur Korrektur des Übersetzungs- und Winkelfehlers notwendig sind. Für den Kurzschluss der Messbürde im Hochstrombereich ist dieser Bürde eine Sättigungsdrossel parallelgeschaltet. Die aktiven Elemente des Strom- beziehungsweise Spannungswandlers sind so bemessen, dass genügend Leistung für die störungsfreie Übertragung der Mess-Signale und die sichere Ansteuerung elektronischer Schutzrelais und Messeinrichtungen zur Verfügung steht.

Aus Figur 4 geht hervor, wie zwei (oder gegebenenfalls auch mehrere) der oben beschriebenen Vorrichtungen zu einer (hier zweistufigen) Kaskade zusammengeschaltet sein können. Die beiden kurzgesteuerten Partien 15 und 16 der Isolierkörper liegen einander gegenüber. Über die langgestreckten Partien 13 bzw. 19 der Isolierkörper erfolgt der Abbau der Mittelspannung gegen Erde beziehungsweise von der zu messenden Hochspannung zum Mittelpotential. Eine Kopplungswicklung 17 sorgt für die magnetische Kopplung der beiden bewickelten Stabkerne. Die Anspeisung des oberen Kaskadenelements erfolgt über einen Stromwandler 18 in der zu messenden Hochspannungsleitung. Dieser Wandler ist mit dem oberen Kaskadenelement fest verbunden. Über einen herausgeführten Messbelag 20 in Erdnähe kann die Hochspannung in bekannter Weise über Resonanzdrossel und Zwischenwandler gemessen werden. Die diversen Kompensationselemente und die Elemente zur Spannungsmessung finden sich im Fuss 14 der Kaskade.

Figur 5 gibt ein Schema eines Sekundärkreises mit getrennten Relaisanschluss 21 und Messanschluss 22. Der Messanschluss 22 weist eine Kompensationsschaltung 23 zur Korrektur des Winkelfehlers auf. Eine Drossel 24 mit Eisenkern, die Messanschluss 22 und Kompensationsschaltung 23 überbrückt, ist so dimensioniert, dass sie im Überstrombereich in Sättigung gerät und damit die Bebürdung des Sekundärkreises entlastet.

Figur 6 zeigt den Messanschluss 22 mit seiner Kompensationsschaltung. Diese besteht aus einer dem Messanschluss vorgeschalteten linearen Induktivität 26 und einem obmschen Widerstand 27, welcher zu der Reihenschaltung von Messanschluss und Induktivität parallelgeschaltet ist. Die entsprechende Einstellung des Wertes des ohmschen Widerstandes erlaubt die gewünschte Korrektur des Winkelfehlers in beide Richtungen.

Um die Bebürdung des Sekundärkreises des Stromwandlers gering zu halten, erfolgt vorteilhaft eine Kompensation der für die Winkelfehlerkorrektur erforderlichen Induktivität durch einen Kondensator 29 gemäss Figur 7. Im Überstrombereich werden Kondensator 29 und Kompensationsschaltung 23 mit Bürdenanschluss durch eine parallelgeschaltete Drossel 30 mit Eisenkern kurzgeschlossen, welche so dimensioniert wird, dass sie in diesem Bereich in Sättigung gerät. Dadurch wird der Sekundärkreis bei der Übertragung eines Kurzschlussstromes wirksam entlastet.

Nach Figur 8 wird der magnetische Kreis durch das Anbringen von Stäben oder Blechen 31 aus magnetischen Werkstoffen radial ausserhalb der Primärwicklung zusätzlich im gewünschten Sinn beeinflusst, womit gleichzeitig ein wirksamer Schutz gegen magnetische Aussenstörungen erreicht ist.

In Sonderfällen ist es, wie in Figur 9 dargestellt, möglich, Primärwicklung 33 und Sekundärwicklung 32 zu verschachteln, wodurch eine Anordnung für Präzisionsmessungen aufgrund des linearen Verhaltens des Stabkernes gegeben ist.

Ferner ist auch eine Anordnung möglich, bei der die Positionen der Hochspannungs- und der Niederspannungswicklung vertauscht sind. Bei der in Figur 10 gezeigten Anordnung befindet sich eine Niederspannungswicklung 36 aussen, während eine Hochspannungswicklung 35 beim Stabkern 34 angeordnet ist. Das ganze Gebilde wird von einer magnetischen Abschirmung 37 umgeben, die der Feldsteuerung und der Schirmung gegen Fremdfelder dient.

Die Verwendung einer kapazitiv gesteuerten Hochspannungsisolation bietet, wie erwähnt, die Möglichkeit, einen Messbelag in Erdnähe herauszuführen und so die Spannung in an sich bekannter Weise über eine Resonanzdrossel und einen Mittelspannungswandler zu messen, sodass eine kombinierte Messeinrichtung für Strom und Spannung gegeben ist.

Die wichtigsten Vorzüge der erfindungsgemässen Strommessvorrichtung lassen sich folgendermassen zusammenfassen:
- Sehr einfache Anordnung der Komponenten des Wandlers, welche deren Herstellung und Montage erleichtert sowie die Robustheit gegenüber Transportbeanspruchungen und hohe Betriebssicherheit gewährleistet.
- Besonders einfacher Aufbau der Hochspannungsisolation in Form einer zylindrischen Kondensatordurchführung ohne besondere fertigungstechnische Schwierigkeiten, wie sie zum Beispiel für die isolierte Führung der Primärwindungen im Kesselstromwandler oder die geschirmte Ausleitung der Sekundäranschlüsse im Kopfstromwandler typisch sind.
- Im Falle der Verwendung von Feststoff isolation vollständige Wartungsfreiheit (weder Isolier-Öl noch Isolier-Gas zu kontrollieren) und Umweltverträglichkeit (kein Flüssigkeits- oder Gasaustritt möglich).
- Kein Gefahr von Bränden bei Ausführung mit Gas oder Feststoff isolation.

## Patentansprüche

1. Strommessvorrichtung zur proportionalen Umwandlung eines Primärstromes auf Hochspannungsebene in einen reduzierten Sekundärstrom nach dem Induktionsprinzip, dadurch *gekennzeichnet*, dass ein Stabkern (9) mit einer zugehörigen Sekundärwicklung (8) in einem elektrisch leitfähigen Rohr (12) derart angeordnet ist, dass seine sekundärseitigen Ableitungen durch dieses Rohr (12) direkt zu einer Wandlerbürde führen, und eine aus wenigstens einer Windung oder Wicklung bestehende Primärwicklung (7,17) in einem Abstand um die Sekundärwicklung (8) derart angeordnet ist, dass zwischen den beiden Wicklungen (7,8) Platz für eine Hochspannungsisolation (10) vorhanden ist.

2. Strommessvorrichtung nach Patentanspruch 1, dadurch *gekennzeichnet*, dass der Stabkern (9) aus lamelliertem Magnetblech besteht.

3. Strommessvorrichtung nach Patentanspruch 1, dadurch *gekennzeichnet*, dass der Stabkern (9) aus amorphem Eisen in Glasmetall-Form in ähnlicher Weise wie aus Magnetblech laminiert ist.

4. Strommessvorrichtung nach einem der Patentansprüche 1 bis 3, dadurch *gekennzeichnet*, dass der Stabkern (9) als Paket oder in Radial- beziehungsweise Evolventen-Blechung aufgebaut ist.

5. Strommessvorrichtung nach einem der Patentansprüche 1 bis 4, dadurch *gekennzeichnet*, dass der Stabkern (9) so dimensioniert ist, dass sich in seinem Querschnitt der Hauptfluss und der magnetische Streufluss weitgehend löschen.

6. Strommessvorrichtung nach einem der Patentansprüche 1 bis 5, dadurch *gekennzeichnet*, dass das den Stabkern (9) mit der Sekundärwicklung (8) umschliessende Rohr (12) mit Schlitzen und/oder Unterbrechungen versehen ist, um die Ausbildung von Wirbelströmen oder einer Kurzschlusswindung zu unterbinden.

7. Strommessvorrichtung nach einem der Patentansprüche 1 bis 6, dadurch *gekennzeichnet*, dass die Sekundärwicklung (8) des Stabkernes (9) zur Feldbeeinflussung aus mehreren parallelgeschalteten Zweigen aufgebaut ist.

8. Strommessvorrichtung nach einem der Patentansprüche 1 bis 7, dadurch *gekennzeichnet*, dass zusätzlich zur Sekundärwicklung (8) ein zweite Wicklung ausgeführt ist, welche zur Feldbeeinflussung aus mehreren parallelgeschalteten Zweigen besteht.

9. Strommessvorrichtung nach einem der Patentansprüche 1 bis 8, dadurch *gekennzeichnet*, dass die Hochspannungsisolation (10) zwischen Primärwicklung (7) und Sekundärwicklung (8) aus Öl oder Festsoffisolation oder Schwefel-Hexafluorid-Gas besteht.

10. Strommessvorrichtung nach einem der Patentansprüche 1 bis 9, dadurch *gekennzeichnet*, dass diese als Aufhängungsisolator für eine Hochspannungsleitung ausgebildet ist.

11. Strommessvorrichtung nach einem der Patentansprüche 1 bis 10, dadurch *gekennzeichnet*, dass diese in eine gasgekapselte Schaltanlage, GIS, integriert ist.

12. Strommessvorrichtung nach einem der Patentansprüche 1 bis 11, dadurch *gekennzeichnet*, dass zwei oder mehrere Wandler in Kaskaden geschaltet sind.

13. Strommessvorrichtung nach Patentanspruch 12, dadurch *gekennzeichnet*, dass das an Hochspannung liegende Kaskadenelement über einen im Leitungszug des zu messenden Stromes liegenden Stromwandler (18) gespiesen ist, der mit diesem Kaskadenelement fest verbunden ist.

14. Strommessvorrichtung nach einem der Patentansprüche 1 bis 13, dadurch *gekennzeichnet*, dass der auf Erdseite liegende sekundärseitige Kreis des Stromwandlers so ausgebildet ist, dass ein Relaisanschluss (21) und ein Messanschluss (22) separat herausgeführt sind, wobei der Messanschluss (22) mit einer Kompensationseinrichtung (23) versehen ist und Messanschluss (22) und Kompensationseinrichtung (23) von einer Drossel (24) mit Eisenkern überbrückt sind und die Drossel (24) so ausgelegt ist, dass sie im Überstrombereich in die Sättigung gerät, so dass im Kurzschlussmessbereich des Wandlers der Sekundärkreis bezüglich seiner Bebürdung entlastet wird.

15. Strommessvorrichtung nach einem der Patentansprüche 1 bis 14, dadurch *gekennzeichnet*, dass der Messanschluss (22) mit einer Kompensationseinrichtung (23) versehen ist, die vorzugsweise der Winkelkompensation dient.

16. Strommessvorrichtung nach Patentanspruch 15, dadurch *gekennzeichnet*, dass die Kompensationseinrichtung (23) eine lineare Induktivität (26), die mit dem Messanschluss (22) in Reihe liegt, und einen ohmschen Widerstand (27), der parallel zur genannten Reihenschaltung (22,26) angeschlossen ist und entsprechend eingestellt die gewünschte Korrektur eines Winkelfehlers in positiver oder negativer Richtung bewirkt, umfasst.

17. Strommessvorrichtung nach Patentanspruch 16, dadurch *gekennzeichnet*, dass die für die Winkelfehlerkompensation erforderliche Induktivität (26) in Serie zur Messbürde liegend durch einen, zweckmässig an einem Anpasstransformator liegenden, Kondensator (29) in Serie zu Messkreis (22) und Induktivität (26) geschaltet kompensiert ist, so dass die Kompensationsinduktivität keine Belastung des Sekundärkreises des Wandlers darstellt, und gleichzeitig durch den Anschluss einer Sättigungsdrossel (30) parallel zu Kondensator (29), Kompensationsdrossel und Messbürde die Entlastung des Sekundärkreises im Überstrombereich auch auf den Kondensator (29) erstreckt ist.

18. Strommessvorrichtung nach einem der Patentansprüche 1 bis 17, dadurch *gekennzeichnet*, dass Primär- (7,33) und Sekundärwicklung (8,32) verschachtelt ausgeführt sind, sodass die Strommessvorrichtung infolge ihrer ausgeprägten Linearität insbesondere für Präzisionsmessungen geeignet ist.

19. Strommessvorrichtung nach einem der Patentansprüche 1 bis 18, dadurch *gekennzeichnet*, dass die Hochspannungsisolation (10) durch leitende Zwischenbeläge zum Spannungsabbau kapazitiv gesteuert ist.

20. Strommessvorrichtung nach Patentanspruch 19, dadurch *gekennzeichnet*, dass einer (20) der Zwischenbeläge in Erdpotentialnähe zur Spannungsmessung herausgeführt ist.

21. Strommessvorrichtung nach einem der Patentansprüche 1 bis 20, dadurch *gekennzeichnet*, dass die Hochspannungswicklung innen um den Kern angeordnet ist und die Niederspannungswicklung aussen liegt.

## Claims

1. A current measuring device for the proportional transformation of a primary current at high-voltage level into a reduced secondary current according to the induction principle, characterized in that a rod-type core (9) having an associated secondary winding (8) is disposed in an electrically conductive tube (12) in such a way that its secondary terminal leads run through said tube (12) directly to a transformer load, and a primary winding (7, 17) comprising at least one turn or winding is disposed at a distance around the secondary winding (8) in such a way that space is available between the two windings (7, 8) for a high-voltage insulation (10).

2. A current measuring device according to Claim 1, characterized in that the rod-type core (9) is composed of laminated magnetic sheet metal.

3. A current measuring device according to Claim 1, characterized in that the rod-type core (9) is laminated from amorphous iron in glass-metal form in a manner similar to lamination from magnetic sheet metal.

4. A current measuring device according to one of Claims 1 to 3, characterized in that the rod-type core (9) is constructed as a stack or in radial or involute lamination.

5. A current measuring device according to one of Claims 1 to 4, characterized in that the dimensioning of the rod-type core (9) is such that the working flux and the magnetic leakage flux substantially cancel one another in its cross section.

6. A current measuring device according to one of Claims 1 to 5, characterized in that the tube (12) enclosing the rod-type core (9) having the secondary winding (8) is provided with slits and/or discontinuities in order to suppress the formation of eddy currents or a short-circuit turn.

7. A current measuring device according to one of Claims 1 to 6, characterized in that the secondary winding (8) of the rod-type core (9) is constructed from a plurality of parallel-connected branches for the purpose of field modification.

8. A current measuring device according to one of Claims 1 to 7, characterized in that, in addition to the secondary winding (8), a second winding is formed which comprises a plurality of parallel-connected branches for the purpose of field modification.

9. A current measuring device according to one of Claims 1 to 8, characterized in that the high-voltage insulation (10) between primary winding (7) and secondary winding (8) is composed of oil or solid insulation or sulphur hexafluoride gas.

10. A current measuring device according to one of Claims 1 to 9, characterized in that it is constructed as a suspension insulator for a high-voltage line.

11. A current measuring device according to one of Claims 1 to 10, characterized in that it is incorporated within a gas-enclosed switchgear, GIS.

12. A current measuring device according to one of Claims 1 to 11, characterized in that two or more transformers are connected in cascade.

13. A current measuring device according to Claim 12, characterized in that the cascade element at high voltage is supplied via a current transformer (18) which is in the cable run of the current to be measured and which is permanently connected to said cascade element.

14. A current measuring device according to one of Claims 1 to 13, characterized in that the secondary circuit on the earth side of the current transformer is constructed in such a way that a relay connection (21) and a measuring connection (22) are brought out separately, the measuring connection (22) being provided with a compensating device (23), and measuring connection (22) and compensating device (23) being shunted by a choke (24) having an iron core, and the choke (24) being designed in such a way that it becomes saturated in the excess current range so that, in the short-circuit measurement range of the transformer, the secondary circuit is relieved in terms of its loading.

15. A current measuring device according to one of Claims 1 to 14, characterized in that the measuring connection (22) is provided with a compensating device (23) which preferably serves for angle compensation.

16. A current measuring device according to Claim 15, characterized in that the compensating device (23) comprises a linear inductance (26) which is in series with the measuring connection (22) and an ohmic resistor (27) which is connected in parallel with the said series connection (22, 26) and effects, suitably adjusted, the desired correction of an angle error in the positive or negative direction.

17. A current measuring device according to Claim 16, characterized in that the inductance (26) necessary for the angle error compensation in series with the measurement load is compensated for by a capacitor (29), expediently arranged across a matching transformer and connected in series with the measuring circuit (22) and inductance (26), so that the compensating inductance is not a load on the secondary circuit of the transformer and the load relief in the secondary circuit in the excess current range is also extended to the capacitor (29) by the connection of a saturable reactor (30) parallel to the capacitor (29), compensating choke and measurement load.

18. A current measuring device according to one of Claims 1 to 17, characterized in that primary winding (7, 33) and secondary winding (8, 32) are of imbricated construction so that the current measuring device is suitable in particular for precision measurements as a consequence of its marked linearity.

19. A current measuring device according to one of Claims 1 to 18, characterized in that the high-voltage insulation (10) is capacitively controlled by conducting interlayers for the purpose of voltage reduction.

20. A current measuring device according to Claim 19, characterized in that one (20) of the interlayers is brought out in the vicinity of earth potential for the purpose of voltage measurement.

21. A current measuring device according to one of Claims 1 to 20, characterized in that the high-voltage winding is disposed internally around the core and the low-voltage winding is situated on the outside.

## Revendications

1. Dispositif de mesure de courant destiné à la conversion proportionnelle d'un courant primaire au niveau haute tension en un courant secondaire réduit selon le principe de l'induction, caractérisé en ce qu'un noyau en forme de baguette (9) avec un enroulement secondaire (8) afférent est disposé dans un tube (12) électriquement conducteur de telle manière que ses dérivations secondaires conduisent à travers ce tube (12) directement à une puissance apparente de transformateur, et un enroulement primaire (7, 17) constitué par au moins une spire ou un enroulement est disposé à une certaine distance autour de l'enroulement secondaire (8) de manière à ménager de la place pour une isolation haute tension (10) entre les deux enroulements (7, 8).

2. Dispositif de mesure de courant selon la revendication 1, caractérisé en ce que le noyau en forme de baguette (9) consiste en une tôle magnétique feuilletée.

3. Dispositif de mesure de courant selon la revendication 1, caractérisé en ce que le noyau en forme de baguette (9) est laminé à partir de fer amorphe sous forme de métal-verre d'une manière simulaire qu'à partir de tôle magnétique.

4. Dispositif de mesure de courant selon l'une des revendications 1 à 3, caractérisé en ce que le noyau en forme de baguette (9) est conçu sous forme de paquet ou d'empilage radial ou en développante.

5. Dispositif de mesure de courant selon l'une des revendications 1 à 4, caractérisé en ce que le noyau en forme de baguette (9) est dimensionné de telle manière que dans sa section transversale, le flux principal et le flux de dispersion magnétique s'effacent sensiblement.

6. Dispositif de mesure de courant selon l'une des revendications 1 à 5, caractérisé en ce que le tube (12) entourant le noyau en forme de baguette (9) avec l'enroulement secondaire (8) est muni de fentes et/ou d'interruptions pour empêcher la formation de courants de Foucault ou d'une spire de court-circuit.

7. Dispositif de mesure de courant selon l'une des revendications 1 à 6, caractérisé en ce que l'enroulement secondaire (8) du noyau en forme de baguette (9) est construit à partir de plusieurs branches montées en parallèle pour influencer le champ.

8. Dispositif de mesure de courant selon l'une des revendications 1 à 7, caractérisé en ce qu'en plus de l'enroulement secondaire (8), il est réalisé un deuxième enroulement qui consiste en plusieurs branches montées en parallèle pour influencer le champ.

9. Dispositif de mesure de courant selon l'une des revendications 1 à 8, caractérisé en ce que l'isolation haute tension (10) entre l'enroulement primaire (7) et l'enroulement secondaire (8) est constituée par de l'huile ou une isolation en matière solide ou du gaz soufre-hexafluorure.

10. Dispositif de mesure de courant selon l'une des revendications 1 à 9, caractérisé en ce que celui-ci est conçu sous forme d'isolateur de suspension pour une conduite haute tension.

11. Dispositif de mesure de courant selon l'une des revendications 1 à 10, caractérisé en ce que celui-ci est intégré dans une installation de commutation ou de distribution électrique avec blindage sous gaz, GIS.

12. Dispositif de mesure de courant selon l'une des revendications 1 à 11, caractérisé en ce que deux ou plusieurs convertisseurs ou transformateurs sont montés en cascade.

13. Dispositif de mesure de courant selon la revendication 12, caractérisé en ce que l'élément de cascade situé en haute tension est alimenté par un transformateur de courant (18) situé dans la traction de ligne du courant à mesurer et raccordé solidement à cet élément de cascade.

14. Dispositif de mesure de courant selon l'une des revendications 1 à 13, caractérisé en ce que le circuit secondaire situé sur le côté terre du transformateur de courant est conçu de telle manière qu'un raccord de relais (21) et un raccord de mesure (22) sont sortis séparément, le raccord de mesure (22) étant muni d'un système de compensation (23) et le raccord de mesure (22) et le système de compensation (23) étant pontés par une bobine de self (24) avec un noyau de fer et la bobine de self (24) étant conçue de façon à atteindre la saturation dans la zone de sur-courant de sorte que dans la zone de mesure de court-circuit du transformateur, le circuit secondaire est déchargé à l'égard de sa puissance apparente.

15. Dispositif de mesure de courant selon l'une des revendications 1 à 14, caractérisé en ce que le raccord de mesure (22) est muni d'un système de compensation (23) qui sert de préférence à la compensation angulaire.

16. Dispositif de mesure de courant selon la revendication 15, caractérisé en ce que le système de compensation (23) comprend une inductivité linéaire (26) qui se situe en série avec le raccord de mesure (22) et une résistance ohmique (27) qui est raccordée parallèlement audit circuit en série (22, 26) et qui, réglée de façon correspondante, cause la correction souhaitée d'une erreur angulaire dans la direction positive ou négative.

17. Dispositif de mesure de courant selon la revendication 16, caractérisé en ce que l'inductivité (26) nécessaire pour la compensation d'erreur angulaire montée en série par rapport à la puissance apparente de mesure est compensée par un condensateur (29) monté judicieusement sur un transformateur adaptateur, condensateur (29) monté en série par rapport au circuit de mesure (22) et à l'inductivité (26), de sorte que l'inductivité de compensation ne représente aucune charge du circuit secondaire du transformateur et, simultanément grâce au raccordement d'une bobine de saturation (30) parallèlement au condensateur (29), à la bobine de compensation et à la puissance apparente de mesure, la décharge du circuit secondaire dans la plage de sur-courant s'étend également au condensateur (29).

18. Dispositif de mesure de courant selon l'une des revendications 1 à 17, caractérisé en ce que l'enroulement primaire (7, 33) et l'enroulement secondaire (8, 32) sont de conception imbriquée de sorte que le dispositif de mesure de courant par suite de sa linéarité prononcée convient particulièrement aux mesures de précision.

19. Dispositif de mesure de courant selon l'une des revendications 1 à 18, caractérisé en ce que l'isolation haute tension (10) est commandée en régime capacitif par des couches intermédiaires conductrices pour la diminution de tension.

20. Dispositif de mesure de courant selon la revendication 19, caractérisé en ce que l'une (20) des couches intermédiaires est sortie à proximité du potentiel terre pour la mesure de la tension.

21. Dispositif de mesure de courant selon l'une des revendications 1 à 20, caractérisé en ce que l'enroulement haute tension est disposé à l'intérieur autour du noyau et l'enroulement basse tension se situe à l'extérieur.
